# EUROPÄISCHE PATENTSCHRIFT

(11) **EP 0 383 879 B1**
(45) Veröffentlichungstag und Bekanntmachung des Hinweises auf die Patenterteilung: **14.04.1993**
(21) Anmeldenummer: 89908995.7
(22) Anmeldetag: 27.07.1989
(51) Int. Cl.: B05B 7/18

(54) **DRAHTPISTOLE MIT GEREGELTER VORSCHUBEINRICHTUNG**
A WIRE GUN WITH A CONTROLLED FEED DEVICE
PISTOLET A FIL METALLIQUE DOTE D'UN DISPOSITIF D'AVANCEMENT COMMANDE

(30) Priorität: 27.07.1988 DE 3825510
(43) Veröffentlichungstag der Anmeldung: 29.08.1990
(73) Patentinhaber: THE PERKIN-ELMER CORPORATION, Norwalk Connecticut 06432 (US)
(72) Erfinder: HERBER, Ralph, D-6500 Mainz (DE); EICHHORN, Karsten, D-6000 Frankfurt 50 (DE)
(74) Vertreter: Grünecker, Kinkeldey, Stockmair & Schwanhäusser Anwaltssozietät
(86) Internationale Anmeldenummer: EP8900888
(87) Internationale Veröffentlichungsnummer: WO9000937

(56) Entgegenhaltungen:
- GB-A- 2 069 373
- US-A- 3 148 818
- US-A- 4 720 044

## Beschreibung

Die Erfindung betrifft eine Drahtpistole mit einer Vorschubeinrichtung für den Draht mit einem von einem Motor angetriebenen Antriebsrad für den Draht und einer den Draht gegen das Antriebsrad drückenden Gegenrolle, sowie mit einer Einrichtung für die Regelung der Vorschubgeschwindigkeit des Drahtes.

Derartige Drahtpistolen kommen beim sogenannten Flammspritzen zum Einsatz, wobei der Draht durch die Vorschubeinrichtung einem Gaskopf mit einer Spritzdüse zugeführt wird. Durch Verbrennung eines zusammen mit Druckluft und Sauerstoff in den Gaskopf eingegleiteten Gases kommt es zum Abschmelzen und Zerstäuben des Drahtmaterial, das zusammen mit dem verbrannten Gas durch die Düse ausgestoßen wird.

Es kommt darauf an, die Vorschubgeschwindigkeit des Drahtes möglichst konstant zu halten, um einen gleichmäßigen Ausstoß des zu verspritzenden Drahtmaterials zu erreichen.

Bei bekannten Drahtpistolen der eingangs erwähnten Art wird versucht, einen möglichst gleichmäßigen Drahtvorschub durch Regelung bzw. Konstanthaltung der Drehzahl des Antriebsmotors zu erzielen. Es hat sich gezeigt, daß sich durch diese Maßnahme keine ausreichend konstante Vorschubgeschwindigkeit des Drahtes und damit kein gleichmäßiger Ausstoß des zu verspritzenden Drahtmaterials ergibt.

Es ist die Aufgabe der Erfindung, eine Drahtpistole vorzuschlagen, bei der der Draht mit konstanter Vorschubgeschwindigkeit bewegt wird, und dadurch beim Flammspritzen ein gleichmäßiger Ausstoß des zu verspritzenden Drahtmaterial erreicht wird.

Diese Aufgabe wird erfindungsgemäß dadurch gelöst, daß ein den Draht abtastendes Meßrad für die Messung des Istwertes der Vorschubgeschwindigkeit vorgesehen ist, und daß die Einrichtung zur Regelung der Vorschubgeschwindigkeit des Drahtes eine Vorrichtung zur Änderung des Anpreßdruckes der Gegenrolle in Abhängigkeit von einer durch Einwirkung der Regelungseinrichtung auf den Motorantrieb nicht einregelbaren Sollwertabweichung umfaßt.

Durch diese erfindungsgemäße Lösung wird erreicht, daß der Draht mit konstanter Vorschubgeschwindigkeit bewegt wird, indem durch die Messung des Istwertes der Vorschubgeschwindigkeit und durch die Variierbarkeit des Anpreßdrucks der Gegenrolle auf den Draht ein zu ungleichmäßigem Drahttransport führender Schlupf zwischen dem Antriebsrad und der Draht feststellbar und eliminierbar ist.

Eine vorteilhafte Ausgestaltung der Erfindung besteht darin, für das Meßrad ein den Draht gegen das Meßrad drückendes Gegenrad vorzusehen. Dieses Gegenrad kann vorteilhaft zusammen mit der Gegenrolle für das Antriebsrad auf einem Waagebalken gelagert werden, an dem eine die Gegenrolle gegen das Antriebsrad und das Gegenrad gegen das Meßrad drückende Andruckvorrichtung angreift.

Der Waagebalken kann über einen Lenker mit der Wand des für die Drahtpistole vorgesehenen Gehäuses verbunden und dacurch gehaltert sein.

Ein besonderer Vorteil ergibt sich, wenn die Andruckvorrichtung längs des Waagebalkens verstellbar, d.h. der Angriffspunkt der Kraft verschiebbar ist. In diesem Fall läßt sich die Andruckkraft der Andruckvorrichtung, die zweckmäßig als Druckzylinder ausgebildet sein kann, unterschiedlich auf das Gegenrad für das Meßrad und die Gegenrolle für das Antriebsrad verteilen, und damit die Anpreßkraft, mit der die Gegenrolle den Draht gegen das Antriebsrad drückt, zur Einregelung des Schlupfes zwischen dem Draht und dem Antriebsrad variieren.

Das Meßrad für die Messung des Istwertes der Vorschubgeschwindigkeit des Drahtes kann vorteilhaft mit einem inkrementalen Drehgeber verbunden sein, der ein der Vorschubgeschwindigkeit entsprechendes digitales Signal abgibt.

Dieses Signal kann ein vorteilhaft für die Ermittlung vor Steuersignalen einsetzbares Mikroprozessorsystem zusammen mit dem Meßwert für die Drehzahl des Antriebsmotors, den ein mit dem Antriebsmotor zu verbindendes Tachometer liefern kann, weiterverarbeiten.

Das Mikroprozessorsystem ermittelt Steuersignale, die auf eine für die Versorgung des Antriebsmotors mit einer Betriebsspannung vorzusehende Steuerschaltung, sowie auf eine vorzusehende Steuervorrichtung für die Änderung des Anpreßdrucks der Gegenrolle, insbesondere für die Druckänderung in einem Druckzylinder, einwirken.

Weitere vorteilhafte Ausgestaltungsmöglichkeiten den Erfindung gehen aus den Unteransprüchen hervor.

Die Erfindung soll nun anhand von Ausführungsbeispieler und der beiliegenden Zeichnung weiter erläutert und beschrieben werden. Es zeigen:
- Fig. 1: ein Ausführungsbeispiel für eine erfindungsgemäße Drahtpistole mit einem Gaskopf für Flammspritzen, wobei zur besseren übersicht eine Gehäusewand und Antriebsgetrieberäder weggelassen sind,
- Fig. 2: eine schematische Darstellung der Regelung für den Vorschub des Drahtes unter Ausschaltung von Schlupf,
- Fig. 3: eine schematische Ausschnittdarstellung der Vorschubeinrichtung mit einer zusätzlich angetriebenen Gegenrolle, und
- Fig. 4: ein Wirkungsschema für die Regelung der Drahtvorschubgeschwindigkeit.

In der Fig. 1 ist mit 30 allgemein eine Drahtpistole bezeichnet. An dem Gehäuse 31 ist ein Antriebsmotor 1 befestigt, der ein Antriebsrad 2 antreibt. Die Achse des Antriebsrades ist feststehend. Der zu fördernde, nicht gezeigte Draht läuft zwischen dem Antriebsrad 2 und einer Gegenrolle 3 durch, die gegen das Antriebsrad 2 gepreßt werden kann und zu diesem Zweck mit ihrer Achse verstellbar in einem Waagebalken 4 gehaltert ist. In Förderungsrichtung des Drahtes vor dem Antriebsrad 2 ist ein Meßrad 5 mit gleichfalls feststehender Achse angeordnet. Zum Andrücken des Drahtes an das Meßrad ist ein Gegenrad 6 vorgesehen, das gleichfalls drehbar in dem Waagebalken 4 gelagert ist. Der Waagebalken 4 ist, wie aus Fig. 3 hervorgeht, mit Hilfe eines in dem Waagebalken ausgebildeten Langloches 7 auf einem an dem Gehäuse befestigten Zapfen 8 höhenverstellbar und gleichzeitig um den Zapfen 8 verschwenkbar. Der Waagebalken ist ferner an einem Ende mit Hilfe einer Schwinge 9 am Gehäuse 31 befestigt. Unterhalb des Waagebalkens ist ein Druckzylinder 10 angeordnet, den über einer Stößel 11 gegen die Unterseite des Waagebalkens 4 drückt. Der Angriffspunkt des Stößels 11 an dem Waagebalken kann dadurch entlang dem Waagebalken verändert werden, daß der Druckzylinder 10 in Richtung des Pfeiles 12 entlang dem Waagebalken verstellbar ist. Der zu versprühende Draht 13, der lediglich in den Fig. 2 und 3 dargestellt ist, wird auf der Rückseite des Gehäuses 31 über eine Öffnung 14 eingeführt, in der eine je nach der unterschiedlichen Dicke des Drahtes exzentrisch verstellbare Drahtführung 15 gehaltert ist. Der Draht wird in einen auf der Vorderseite des Gehäuses angeordneten Gaskopf 16 eingeführt, dem über Zuleitungen 17 verschiedene Gase als Erhitzungs- und Transportgase für das zerstäubte Material des Drahtes zugeführt werden können. Der Gaskopf 16 ist an einer Gaskopfhalterung 18 gehaltert, die in zwei Langlöchern 19 geführt mit Hilfe einer Spindel 20 in senkrechter Richtung verstellbar ist. Die Verstellung des Gaskopfes dient zur Anpassung der Änderung der Lage der Mittellängsachse des Drahtes bei unterschiedlichen Drahtdicken.

Wie aus Fig. 3 zu ersehen ist, können die Gegenrolle 3 und das Gegenrad 6 durch Verstellung des Waagebalkens 4 in senkrechter Richtung in Fig. 3 an Drähte 13 mit unterschiedlichem Durchmesser angepaßt werden. Zusä:zlich sind in Fig. 3 zwei Getrieberäder 21 und 22 gezeigt, die auf den Achsen der Antriebsrades 2 bzw. der Gegenrolle 3 angeordnet und fest mit diesen verbunden sind. Die Getrieberäder dienen zum gleichmäßigen Antrieb der Gegenrolle 3. Entsprechende Getrieberäder können für das Meßrad 4 sowie das Gegenrad 6 vorgesehen sein, obwohl diese nicht in der Fig. 3 ausdrücklich dargestellt sind.

In Fig. 2 ist schematisch das Steuer- und Regelsystem für die Vorschubgeschwindigkeit des Drahtes 13 dargestellt. Zu diesem Zweck ist der Motor 1 mit einem aufgesetzten Tachometer 23 versehen, das eine Information über die Drehzahl des Motors über die Leitung 24 an einen Mikroprozessor 25 und eine Leitung 26 an eine Steuerschaltung 27 gibt.

Mit dem Meßrad 5 ist ein inkrementaler Drehgeber verbunden, der bei einer Bewegung des Drahtes 13 in Längsrichtung entsprechende Digitalsignale an den Mikroprozessor 25 gibt. Schließlich ist eine mit dem Mikroprozessor 25 verbundene Drucksteuerung 29 vorgesehen, die über eine Leitung 33 mit dem Druckzylinder 10 verbunden ist.

Die Vorrichtung arbeitet wie folgt:

Ein zu versprühender Draht 13 wird an der Rückseite des Gehäuses 31 über die Öffnung 14 und zwischen den einander gegenüberliegenden Meßrad 5 und Gegenrad 6 sowie dem Antriebsrad 2 und der Gegenrolle 3 eingeführt und bis in den vorderen Gaskopf 10 vorgeschoben. Aufgrund der Tatsache, daß der Waagebalken 4 in senkrechter Richtung verstellbar ist, können bei feststehender Achse des Antriebsrades 2 und des Meßrades 5 auch Drähte mit verschiedenem Durchmesser verarbeitet werden, ohne daß das Antriebsrad und das Meßrad in Abhängigkeit von der Dicke des Drahtes ausgewechselt werden müssen. Da sich jedoch bei einer solchen Anordnung die Lage der Mittellängsachse des Drahtes in Abhängigkeit von der Dicke des Drahtes ändert, wird die Drahtführungsöffnung 15 durch eine entsprechende Verstellung sowie der Gaskopf 16 durch eine Verstellung der Spindel 20 jeweils an diese Längsmittelachse des Drahtes angepaßt. Nach dem Einführen des Drahtes wird auf den Druckzylinder 10 ein entsprechender Druck gegeben, wodurch der Waagebalken 4 angehoben und die Gegenrolle und das Gegenrad 3 bzw. 6 gegen die Unterseite des Drahtes gedrückt werden und diese gegen das Antriebsrad bzw. das Meßrad andrücken. Der Druck, mit dem die Gegenrolle 3 bzw. das Gegenrad 6 gegen den Draht drücken, kann hierbei dadurch unterschiedlich gewählt werden, daß der Druckzylinder 10 entlang dem Pfeil 12 verschoben wird, wodurch den Angriffspunkt des Stößels 11 des Druckzylinders entlang dem Waagebalken verschoben wird.

Die bisher übliche Steuerung der Vorschubgeschwindigkeit des Drahtes 13 erfolgte etwa dadurch, daß, jeder Drehzahl des Motors aufgrund des mit der Antriebsachse des Motors verbundenen Antriebsrades 2 und dessen bekannten Umfang eine vorbestimmte Vorschubgeschwindigkeit zugeordnet werden konnte. Durch diese Regelung der Drehzahl des Motors 1 wurde die Vorschubgeschwindigkeit des Drahtes bestimmt. Wie sich jedoch herausgestellt hat, tritt häufig ein Schlupf zwischen dem Artriebsrad 2 und dem Draht auf, der bei der vorgenannten Regelung der Vorschubgeschwindigkeit des Drahtes von der Vorrichtung selbst nicht festgestellt wird. In diesen Fällen wird also dem Gaskopf ein Draht mit schwankenden Vorschubgeschwindigkeiten zugeführt. Die Folge ist eine fehlerhafte Beschichtung der zu beschichtenden Flächen.

Diese Fehlerquelle wird nunmehr dadurch ausgeschaltet, daß mit Hilfe des Meßrades 5 und dem mit dem Meßrad verbundenen inkremantalen Drehgeber 28 unmittelbar die tatsächliche Vorschubgeschwindigkeit des Drahtes 13 abgetastet wird. Die von dem inkrementalen Drehgeber 28 erhaltenen Signale werden als Istwertsignal für die Vorschubgeschwindigkeit des Drahtes auf den Mikroprozessor 25 gegeben. Die Regelung erfolgt so- dann dadurch, daß an dem Mikroprozessor eine vorbestimmte Vorschubgeschwindigkeit des Drahtes als Sollwert eingegeben wird. Aufgrund des jeweils festgestellten Differenzwertes zwischen dem eingestellten Sollwert und dem durch dass Meßrad 5 abgetasteten Istwert der Vorschubgeschwindigkeit des Drahtes wird sodann von dem Mikroprozessor 25 über die Steuerschaltung 27 die Drehzahl des Motors 1 gesteuert. Ergibt sich, daß trotz eines bestehenden Fehlersignals, d.h. einer Differenz zwischen dem eingestellten Sollwert und dem Istwert der Vorschubgeschwindigkeit, die eine Erhöhung der Motordrehzahl des Motors 1 bewirkt, keine Erhöhung und eine entsprechende Anpassung der Vorschubgeschwindigkeit des Drahtes erfolgt, so bedeutet dies, daß Störungen vorliegen, die durch eine Regelung der Drehzahl des Motors 1 nicht mehr ausgeglichen werden können. Erfahrungsgemäß bestehen die meisten Störungen dieser Art in einem Schlupf des Antriebsrades 2. Aus diesem Grund wird deshalb gemäß der Erfindung bei der Feststellung eines solchen Fehlerzustandes von dem Mikroprozessor 25 ein Steuersignal auf die Drucksteuerungsvorrichtung 29 gegeben, durch die ihrerseits über die Leitung 33 eine Erhöhung des Drucks in dem Druckzylinder 10 bewirkt wird. Dadurch wird über den Waagebalken 4 ein verstärkter Druck auf die Gegenrolle 3 wie auch das Gegenrad 6 ausgeübt. Sofern die Störung in einem Schlupf des Antriebsrades 2 bestanden hat und diese durch die Regelung des Anpreßdrucks der Gegenrolle 3 behoben ist, kann die weitere Regelung der Vorschubgeschwindigkeit sodann wieder mit Hilfe der üblichen Regelung der Drehzahl des Antriebsmotors 1 erfolgen.

Ein Wirkschema für eine mögliche Ausführungsform einer Regelung der beschriebenen Art ist in Fig. 4 gezeigt. In dem Schema bedeutet a_{N} = Differenz zwischen eingestelltem Sollwert und gemessenem Istwert der Vorschubgeschwindigkeit des Drahtes. Bei 40 wird der Sollwert der Vorschubgeschwindigkeit des Drahtes eingestellt und mit entsprechenden Istwert fortlaufend verglichen. Wird bei dem Vergleich gemäß 41 festgestellt, daß a_{N} = O ist, so erfolgt keine weitere Regelungsmaßnahme. Ist dies nicht der Fall, so wird zunachst gemäß 41 abgefragt, ob a_{N} < 0 ist. Ist dies der Fall, sc wird eine entsprechende Regelungsmaßnahme eingeleitet, durch die gemäß 43 die Motordrehzahl reduziert wird. Ist jedoch weder a_{N} = 0 noch a_{N} < 0, so muß a_{N} > 0 gelten und in dieser Fall wird durch eine Regelung gemäß 44 die Motordrehzahl erhöht. Wird bei der Überwachung gemäß 45 festgestellt, daß die Differenz der aufeinanderfolgenden Fehlersignal a_{N} und a_{N-1} abnimmt, so bedeutet dies, daß die eingeleitete Regelungsmaßnahme wirkt und es wird lediglich über 46 verfolgt, ob a_{N} = 0 wird. Falls dies nicht der Fall ist, wird nochmals eine Erhöhung der Motordrehzahl vorgenommen. Ergibt die Differenzbildung zwischen aufeinanderfolgend gemessenen Vorschubgeschwindigkeiten gemäß 45 jedoch, daß der Fehlerwert a_{N} nicht verkleinert wird, so erfolgt ein entsprechendes Regelungssignal über 47, das zu der beschriebenen Erhöhung des Anpreßdruckes der Gegenrolle 6 führt. Wird bei der nächstfolgenden überwachung der aufeinanderfolgend gemessenen Differenzwerte a_{N} und a_{N-1} bei 48 festgestellt, daß der Fehlerwert abnimmt, so bedeutet dies, daß offensichtlich ein Schlupf vorgelegen hat und es wird lediglich über 49 nachgeprüft, ob der Fehlerwert a_{N} zu 0 wird oder ob gegebenenfalls nochmals der Anpreßdruck der Gegenrolle 3 über 47 erhöht werden muß.

Läßt sich auch bei weiterer Erhöhung des Anpreßdruckes der Gegenrolle 3 nicht eine Verringerung des Fehlersignals a_{N} erreichen, so wird beim nächsten Regelungsschritt gemäß 50 nochmals festgestellt, ob das Fehlersignal bereits 0 ist. Ist dies der Fall, so besteht kein weiterer Regelungsbedarf. Ist dies nicht der Fall, so wird nochmals bei 51 überprüft, ob gegebenenfalls a_{N} < 0 vorliegt. Ist dies der Fall, so wird über 43 die Motordrehzahl reduziert. Ist dies nicht der Fall, so wird über die Regelung gemäß 52 nochmals ein Regelungssignal zur Erhöhung der Motordrehzahl gegeben. Wird bei der nachfolgenden Abtastung gemäß 53 festgestellt, daß das Fehlersignal a_{N} abnimmt, wird über 54 festgestellt, ab das Fehlersignal bereits 0 ist. Läßt sich gemäß der Abtastung 53 keine Verringerung des Fehlersignals a_{N} feststellen, so führt dies zu der Feststellung, daß der Fehler auch nicht durch eine Beseitigung des Schlupfes erreicht werden kann. D.h. es müssen andere, nicht ohne weiteres feststellbare Fehler vorliegen, die sodann zu seiner automatischen Abschaltung des Vorschubs des Drahtes insgesamt gemäß 55 führen.

55 enthält zusätzlich, um die nicht ohne weiteres feststellbaren Fehler einzugrenzen, eine überwachung der Stromaufnahme des Antriebsmotors 1 (Fig. 1), die einen Rückschluß auf das mechanische Umfeld (Drahtführungen, Drahthaspel etc.) zuläßt. Diese Überwachung ist ständig aktiv und kann zu weiteren definierten Fehlermeldungen herangezogen werden.

Die in 43, 44 und 47 möglichen Regelungen unterliegen in Abhängigkeit des Drahtdurchmessers sowie der Drahtvorschubgeschwindigkeit engen Grenzwerten. Ein überschreiten dieser Grenzwerte führt zum Abschalten des Drahtvorschubes mit definierten Fehlermeldungen.

## Patentansprüche

1. Drahtpistole, mit einer Vorschubeinrichtung für den Draht (17) mit einem von einem Motor (1) angetriebenen Antriebsrad (2) für den Draht und einer den Draht gegen das Antriebsrad drückenden Gegenrolle (3), sowie mit einer Einrichtung für die Regelung der Vorschubgeschwindigkeit des Drahtes, **dadurch gekennzeichnet,** daß ein den Draht abtastendes Meßrad (5) für die Messung des Istwertes der Vorschubgeschwindigkeit vorgesehen ist, und daß die Einrichtung zur Regelung der Vorschubgeschwindigkeit des Drahtes eine Vorrichtung zur Änderung des Anpreßdrucks der Gegenrolle in Abhängigkeit von einer durch Einwirkung der Regelungseinrichtung auf den Motorantrieb nicht einregelbaren Sollwertabweichung umfaßt.

2. Drahtpistole nach Anspruch 1, **dadurch gekennzeichnet** daß ein den Draht gegen das Meßrad (5) rückendes Gegenrad (6) vorgesehen ist.

3. Drahtpistole nach Anspruch 2, **dadurch gekennzeichnet,** daß die Gegenrolle (3) für das Antriebsrad (2) und das Gegenrad (6) für das Meßrad (5) in einem Waagebalken (4) gelagert sind, und daß eine die Gegenrolle (3) und das Gegenrad (6) über den Waagebalken (7) an den Draht andrückende Andruckvorrichtung (10) vorgesehen ist.

4. Drahtpistole nach Anspruch 3, **dadurch gekennzeichnet,** daß der Waagebalken (4) über einen Lenker (9) mit dem Gehäuse (31a) der Drahtpistole verbunden ist.

5. Drahtpistole nach Anspruch 3 oder 4, **dadurch gekennzeichnet,** daß der Angriffspunkt der Andruckvorrichtung (10) längs des Waagebalkens (4) verstellbar ist.

6. Drahtpistole nach einem der Ansprüche 3 bis 5, **dadurch gekennzeichnet,** daß die Andruckvorrichtung (10) als Druckzylinder ausgebildet ist.

7. Drahtpistole nach einem der Ansprüche 1 bis 6, **dadurch gekennzeichnet,** daß das Meßrad (5a) mit einem inkrementalen Drehgeber (28) verbunden ist.

8. Drahtpistole nach Anspruch 6 oder 7, **dadurch gekennzeichnet,** daß eine Steuervorrichtung für die Druckänderung im Druckzylinder (10) vorgesehen ist.

9. Drahtpistole nach einem der Ansprüche 1 bis 8, **dadurch gekennzeichnet,** daß eine Steuerschaltung für die Versorgung des Motors (1) mit einer Betriebsspannung vorgesehen ist.

10. Drahtpistole nach einem der Ansprüche 1 bis 9, **dadurch gekennzeichnet,** daß der Motor (1) mit einem Tachometer (23) für die Messung der Motordrehzahl verbunden ist.

11. Drahtpistole nach einem der Ansprüche 1 bis 10, **dadurch gekennzeichnet,** daß ein Mikroprozessorsystem für die Ermittlung von Steuersignalen vorgesehen ist.

12. Drahtpistole nach Anspruch 11, **dadurch gekennzeichnet**, daß das Mikroprozessorsystem eingangsseitig mit dem inkrementalen Drehgeber (28) und dem Tachometer (23) verbunden ist.

13. Drahtpistole nach Anspruch 11 oder 12, **dadurch gekennzeichnet**, daß das Mikroprozessorsystem eingangs- und ausgangsseitig mit der Steuervorrichtung für die Druckänderung im Druckzylinder und der Steuerschaltung für die Versorgung des Motors mit einer Betriebsspannung verbunden ist.

14. Drahtpistole nach einem der Ansprüche 1 bis 13, **dadurch gekennzeichnet**, daß der Motor (1) ein Gleichstrommotor ist.

15. Drahtpistole nach Anspruch 14, **dadurch gekennzeichnet**, daß an den Gleichstrommotor (1) zur Steuerung der Vorschubgeschwindigkeit aufeinanderfolgende Betriebsspannungsimpulse mit veränderbarer Impulsbreite und/oder veränderbarer Impulsfrequenz anlegbar sind.

16. Drahtpistole nach einem der Ansprüche 1 bis 15, **dadurch gekennzeichnet**, daß ein Getriebe zur Übertragung des Antriebs vom Antriebsrad (2) auf die Gegenrolle (3) vorgesehen ist.

17. Drahtpistole nach Anspruch 16, **dadurch gekennzeichnet**, daß das Getriebe durch jeweils ein konzentrisch mit dem Antriebsrad (2) bzw. der Gegenrolle (3) verbundenes Zahnrad (21;22) gebildet ist.

18. Drahtpistole nach Anspruch 17, **dadurch gekennzeichnet**, daß die Verzahnung der Zahnräder das Bezugsprofil I nach DIN 3972 für die Zähnezahl 9 aufweist.

## Claims

1. Wire gun, with a feed device for the wire (17), having a driving wheel (2) for the wire, driven by a motor (1), and a counterroller (3) pressing the wire against the driving wheel, as well as with a device for regulating the feed speed of the wire, characterised in that a measuring wheel (5) sensing the wire and intended for measuring the actual value of the feed speed is provided, and in that the device for regulating the feed speed of the wire comprises a device for changing the pressing force of the counterroller in dependence on a desired-value deviation not adjustable by the action of the regulating device on the motor drive.

2. Wire gun according to Claim 1, characterised in that a counterwheel (6) pressing the wire against the measuring wheel (5) is provided.

3. Wire gun according to Claim 2, characterised in that the counterroller (3) for the driving wheel (2) and the counterwheel (6) for the measuring wheel (5) are mounted in a balance beam (4), and in that a press-on device (10) pressing the counterroller (3) and the counterwheel (6) against the wire via the balance beam (4) is provided.

4. Wire gun according to Claim 3, characterised in that the balance beam (4) is connected to the housing (31) of the wire gun via a link (9).

5. Wire gun according to Claim 3 or 4, characterised in that the point of application of the press-on device (10) is adjustable along the balance beam (4).

6. Wire gun according to one of Claims 3 to 5, characterised in that the press-on device (10) is designed as a pressure cylinder.

7. Wire gun according to one of Claims 1 to 6, characterised in that the measuring wheel (5) is connected to an incremental rotary transmitter (28).

8. Wire gun according to Claim 6 or 7, characterised in that a control device for the change of pressure in the pressure cylinder (10) is provided.

9. Wire gun according to one of Claims 1 to 8, characterised in that a control circuit for supplying the motor (1) with an operating voltage is provided.

10. Wire gun according to one of Claims 1 to 9, characterised in that the motor (1) is connected to a tachometer (23) for measuring the motor speed.

11. Wire gun according to one of Claims 1 to 10, characterised in that a microprocessor system for determining control signals is provided.

12. Wire gun according to Claim 11, characterised in that the microprocessor system is connected on the input side to the incremental rotary transmitter (28) and to the tachometer (23).

13. Wire gun according to Claim 11 or 12, characterised in that the microprocessor system is connected on the input and output sides to the control device for the change of pressure in the pressure cylinder and to the control circuit for supplying the motor with an operating voltage.

14. Wire gun according to one of Claims 1 to 13, characterised in that the motor (1) is a direct-current motor.

15. Wire gun according to Claim 14, characterised in that successive operating-voltage pulses of variable pulse width and/or variable pulse frequency can be applied to the direct-current motor (1) in order to control the feed speed.

16. Wire gun according to one of Claims 1 to 15, characterised in that a gear for transmitting the drive from the driving wheel (2) to the counterroller (3) is provided.

17. Wire gun according to Claim 16, characterised in that the gear is formed by a gearwheel (21; 22) respectively connected concentrically to the driving wheel (2) and to the counterroller (3).

18. Wire gun according to Claim 17, characterised in that the toothing of the gearwheels has the reference profile I to DIN 3972 for the number of teeth 9.

## Revendications

1. Pistolet à fil métallique équipé d'un dispositif d'avance pour le fil (17), comprenant un pignon d'entraînement (2) pour le fil entraîné par un moteur (1) et un contre-galet (3) pressant le fil contre le pignon d'entraînement, ainsi qu'un dispositif pour le réglage de la vitesse d'avance du fil, caractérisé en ce qu'il est prévu une roue de mesure (5) balayant le fil pour la mesure de la valeur instantanée de la vitesse d'avance et en ce que le dispositif de réglage de la vitesse d'avance du fil comprend un dispositif destiné à modifier la pression exercée par le contre-galet en fonction d'un écart par rapport à une valeur de consigne, écart qui ne peut être réglé par l'action du dispositif de réglage sur l'entraînement du moteur.

2. Pistolet à fil métallique selon la revendication 1, caractérisé en ce qu'il est prévu une contre-roue (6) pressant le fil contre la roue de mesure (5).

3. Pistolet à fil métallique selon la revendication 2, caractérisé en ce que le contre-galet (3) pour le pignon d'entraînement (2) et la contre-roue (6) pour la roue de mesure (5) sont montés dans un fléau (4) et en ce qu'il est prévu un dispositif de pression (10) pressant le contre-galet (3) et la contre-roue (6) contre le fil par l'intermédiaire du fléau (4).

4. Pistolet à fil métallique selon la revendication 3, caractérisé en ce que le fléau (4) est relié au boîtier (31) du pistolet à fil métallique par l'intermédiaire d'un bras oscillant (9).

5. Pistolet à fil métallique selon la revendication 3 ou 4, caractérisé en ce que le point de poussée du dispositif de pression (10) est réglable le long du fléau (4).

6. Pistolet à fil métallique selon l'une des revendications 3 à 5, caractérisé en ce que le dispositif de pression (10) est réalisé sous forme de vérin pneumatique.

7. Pistolet à fil métallique selon l'une des revendications 1 à 6, caractérisé en ce que la roue de mesure (5) est reliée à un codeur incrémental (28).

8. Pistolet à fil métallique selon la revendication 6 ou 7, caractérisé en ce qu'un dispositif de commande est prévu pour modifier la pression dans le vérin pneumatique (10).

9. Pistolet à fil métallique selon l'une des revendications 1 à 8, caractérisé en ce qu'un circuit de commande est prévu pour alimenter le moteur (1) avec une tension de service.

10. Pistolet à fil métallique selon l'une des revendications 1 à 9, caractérisé en ce que le moteur (1) est relié à un tachymètre (23) pour la mesure de la vitesse du moteur.

11. Pistolet à fil métallique selon l'une des revendications 1 à 10, caractérisé en ce qu'un système à microprocesseur est prévu pour déterminer des signaux de commande.

12. Pistolet à fil métallique selon la revendication 11, caractérisé en ce que le système à microprocesseur est lié du côté de l'entrée avec le codeur incrémental (28) et le tachymètre (23).

13. Pistolet à fil métallique selon la revendication 11 ou 12, caractérisé en ce que le microprocesseur est relié côté entrée et côté sortie au dispositif de commande destiné à modifier la pression dans le vérin hydraulique et au circuit de commande destiné à alimenter le moteur avec une tension de service.

14. Pistolet à fil métallique selon l'une des revendications 1 à 13, caractérisé en ce que le moteur (1) est un moteur à courant continu.

15. Pistolet à fil métallique selon la revendication 14, caractérisé en ce que pour moduler la vitesse d'avance, il est possible d'appliquer sur le moteur à courant continu (1) des impulsions successives de tension de service de durée et/ou de fréquence variable.

16. Pistolet à fil métallique selon l'une des revendications 1 à 15, caractérisé en ce qu'il est prévu un engrenage pour la transmission de l'entraînement du pignon d'entraînement (2) sur le contre-galet (3).

17. Pistolet à fil métallique selon la revendication 16, caractérisé en ce que l'engrenage est formé par une roue dentée (21 ; 22) reliée concentriquement respectivement au pignon d'entraînement (2) et au contre-galet (3).

18. Pistolet à fil métallique selon la revendication 17, caractérisé en de que la denture des roues dentées présente le profil de référence I selon la norme DIN 3972 pour le nombre de dents 9.
